# EUROPÄISCHE PATENTSCHRIFT

(11) **EP 2 503 920 B1**
(45) Veröffentlichungstag und Bekanntmachung des Hinweises auf die Patenterteilung: **29.08.2018**
(21) Anmeldenummer: 10801119.8
(22) Anmeldetag: 24.11.2010
(51) Int. Cl.: A47B 88/40

(54) **FÜHRUNGSVORRICHTUNG MIT KOMBINIERTER VERZÖGERUNGS- UND BESCHLEUNIGUNGSVORRICHTUNG**
GUIDE DEVICE HAVING A COMBINED DECELERATING AND ACCELERATING DEVICE
SYSTÈME DE GUIDAGE DOTÉ D'UN DISPOSITIF MIXTE DE RALENTISSEMENT ET D'ACCÉLÉRATION

(30) Priorität: 24.11.2009 DE 102009054331
(43) Veröffentlichungstag der Anmeldung: 03.10.2012
(73) Patentinhaber: Zimmer, Günther, 77866 Rheinau (DE); Zimmer, Martin, 77866 Rheinau (DE)
(72) Erfinder: Zimmer, Günther, 77866 Rheinau (DE); Zimmer, Martin, 77866 Rheinau (DE)
(74) Vertreter: Thämer, Wolfgang
(86) Internationale Anmeldenummer: PCT/DE2010/001359
(87) Internationale Veröffentlichungsnummer: WO 2011/063789

(56) Entgegenhaltungen:
- EP-A1- 0 548 706
- EP-A1- 1 188 397
- WO-A2-2007/025077
- DE-U1-202005 002 433
- DE-U1-202009 005 297
- US-A1- 2003 234 604

## Beschreibung

Die Erfindung betrifft eine Führungsvorrichtung mit einer ein Trägergehäuse umfassenden kombinierten Verzögerungs- und Beschleunigungsvorrichtung, wobei das Trägergehäuse mindestens zwei zueinander versetzte Formschlusselemente umfasst und wobei die Führungsschiene mindestens zwei Formschlusselemente aufweist, die mit den trägergehäuseseitigen Formschlusselementen jeweils eine Klemmverbindung bilden.

Aus der DE 10 2006 058 639 A1 ist eine kombinierte Verzögerungs- und Beschleunigungsvorrichtung bekannt. Diese Vorrichtung wird vor der Montage des Möbelstücks an die Führungsvorrichtung angeschraubt und mit dieser zusammen in das Möbelstück eingesetzt. Bei einer nachträglichen Montage der Vorrichtung ist die Führungsvorrichtung zunächst auszubauen.

Die EP 1 188 397 A1 zeigt eine Einzugsvorrichtung, die mittels entgegengesetzt gerichteter Haken in Befestigungslöchern verrastet wird.

Die DE 20 2009 005 297 U1 offenbart eine Schiene mit zwei Rastnasen, die in eine Einzugsvorrichtung einrasten. Das Abnehmen der Einzugsvorrichtung von der Schiene erfordert mindestens drei Hände und ist daher aufwendig.

Der vorliegenden Erfindung liegt daher die Problemstellung zugrunde, eine problemlos montierbare Führungsvorrichtung zu entwickeln.

Diese Problemstellung wird mit den Merkmalen des Hauptanspruches gelöst. Dazu sind die trägergehäuseseitigen Formschlusselemente oder die führungsschienenseitigen Formschlusselemente zapfenartig ausgebildet und die jeweils anderen Formschlusselemente sind laschenartig ausgebildet. Die zapfenartigen Formschlusselemente sind einseitig eingespannte und in die gleiche Richtung auskragende Hintergriffszapfen. Der erste bei der Montage in eine Lasche eingreifende Hintergriffszapfen ist der längste der Hintergriffszapfen. An den längsten Hintergriffszapfen schließt ein Auflagesteg mit einer Auflagefläche an. Die Auflagefläche liegt in einer Ebene mit Gleitflächen der Hintergriffszapfen. Der Auflagesteg umfasst eine normal zur Auflagefläche orientierte Rastnase. Außerdem sitzt die Rastnase in einer laschenseitigen Aussparung.

Weitere Einzelheiten der Erfindung ergeben sich aus den Unteransprüchen und der nachfolgenden Beschreibung einer schematisch dargestellten Ausführungsform.
- Figur 1:: Dimetrische Ansicht einer Führungsvorrichtung;
- Figur 2:: Schnitt der Führungsvorrichtung;
- Figur 3:: Verzögerungs- und Beschleunigungsvorrichtung;
- Figur 4:: Schnitt von Figur 3;
- Figur 5:: Teilansicht der Führungsschiene;
- Figur 6:: Schnitt der Führungsschiene.

Die Figuren 1 und 2 zeigen eine Führungsvorrichtung (1) mit einer Führungsschiene (10) und einer an ihr angeordneten kombinierten Verzögerungs- und Beschleunigungsvorrichtung (20). Derartige Führungsvorrichtungen (1) werden beispielsweise in Auszügen, z.B. Schubladen, eingesetzt. Mittels derartiger Führungsvorrichtungen (1) wird der Auszug beim Ein- oder Ausschieben in einem an die geschlossene und/oder geöffnete Endlage angrenzenden Teilhubbereich verzögert in diese Endlage gefördert.

Die kombinierte Verzögerungs- und Beschleunigungsvorrichtung (20) ist in den Figuren 3 und 4 dargestellt. Sie umfasst ein Trägergehäuse (21), in dem eine einfach wirkende pneumatische Zylinder-Kolben-Einheit (72) angeordnet ist. Diese z.B. aus Kunststoff hergestellte Zylinder-Kolben-Einheit (72) umgenkopfaufnahme (61). Der zweite Aufnahmezapfen (58) weist eine Anschlagfläche (62) und eine einen spitzen Winkel mit dem Grundkörper (52) und der Anschlagsfläche (59) einschließende Einführungsfläche (63) auf.

Weiterhin weist das Mitnahmeelement (51) eine Federaufnahme (64) auf. In dieser ist eine Feder (82) gelagert, deren anderes Ende in einer Federaufnahme (31) des Trägergehäuses (21) aufgenommen ist. Diese Feder (82), z.B. eine Zugfeder (82), ist Teil der Beschleunigungsvorrichtung (81).

Das Trägergehäuse (21) ist im Längs- und im Querschnitt u-förmig aufgebaut. Im Ausführungsbeispiel hat es eine Länge von 180 Millimeter, eine Breite von 40 Millimetern und eine Tiefe von 15 Millimetern. Damit ist die Länge des Trägergehäuses (21) - und damit die Länge der kombinierten Verzögerungs- und Beschleunigungsvorrichtung (20) - kürzer als der vierfache Kolbenhub der Zylinder-Kolben-Einheit (72). Die Zylinder-Kolben-Einheit (72) ist beispielsweise mittels eines zentralen Aufnahmedorns und einer elastisch verformbaren Halteklammer (33) gehalten. Weiterhin weist das Trägergehäuse (21) zwei in Längsrichtung (45) orientierte Abstützstege (34, 35) auf.

In den Figuren 3 und 4 sind unterhalb der Beschleunigungsvorrichtung (81) drei Formschlusselemente (36, 37, 38), z.B. Hintergriffszapfen (36, 37, 38) innerhalb der z.B. quaderförmigen Hüllkontur des Trägergehäuses (21) angeordnet. Alle einseitig befestigten und frei auskragenden Hintergriffszapfen (36, 37, 38) zeigen in die gleiche Richtung (14) und haben die gleiche Breite. Der in der Figur 3 links dargestellte, an eine Begrenzungswand (43) des Trägergehäuses (21) angrenzende und an dieser eingespannte Hintergriffszapfen (36) ist beispielsweise um 50 % länger als der mittlere (37) und der rechte Hintergriffszapfen (38). Der Hintergriffszapfen (36) hat beispielsweise eine Länge von sieben Millimetern. Die Länge der Hintergriffszapfen (36, 37, 38) kann aber auch in der Darstellung der Figur 3 von links nach rechts abnehmen. Der Abstand des längsten (36) zum mittleren Hintergriffszapfen (37) ist beispielsweise um 15 % länger als der Abstand des mittleren (37) zum rechten Hintergriffszapfen (38).

An den längsten Hintergriffszapfen (36) schließt ein Auflagesteg (39) an. Die Auflagefläche (41) des Auflagestegs (39) liegt beispielsweise in einer Ebene mit den dem Betrachter der Figur 3 zugewandten Gleitflächen (46, 47, 48) der Hintergriffszapfen (36, 37, 38). Der Auflagesteg (39) umfasst weiterhin eine normal zur Auflagefläche (41) orientierte Rastnase (42). Ihre Länge beträgt beispielsweise 20 % der Länge des Auflagestegs (39).

Die Führungsschiene (10), vgl. die Figuren 1 und 5, besteht beispielsweise aus einem zumindest annähernd u-förmig gebogenen Blech mit einer Länge von 590 Millimetern und einer Breite von 25 Millimetern. Im flachen Endbereich (11) beträgt die Breite z.B. 36 Millimeter. Die Führungsschiene (10) hat Durchbrüche (13) zur Befestigung, eine Aussparung (12) in Form einer Längsnut (12) und drei Formschlusselemente (16 - 18), z.B. Laschen (16 - 18). Die z.B. gleichartig ausgebildeten Laschen (16 - 18) sind um eine Blechdicke nach außen, d.h. entgegengesetzt zu den aufgebogenen Rändern der Schiene (10) versetzt, vgl. Figur 6. Der Abstand der linken (16) zur mittleren Lasche (17) ist beispielsweise um 12 % größer als der Abstand der mittleren (17) und der rechten Lasche (18). Die Öffnungsbreite der einzelnen Lasche (16 - 18) ist beispielsweise um 5 % breiter als die Breite eines Hintergriffszapfens (36 - 38). Die Länge einer Lasche (16 - 18) ist um 10 % kürzer als dieses Maß. Der Abstand der Laschen (16 - 18) voneinander entspricht dem Abstand der Einspannungen der Hintergriffszapfen (36 - 38) voneinander.

Zur Montage wird beispielsweise zunächst das Mitnahmeelement (51) in das Trägergehäuse (21) eingesetzt. Hiernach werden die Feder (82) und die Zylinder-Kolben-Einheit (72) in das Trägergehäuse (21) montiert und mit dem Mitnahmeelement (51) verbunden.

Nun kann die kombinierte Verzögerungs- und Beschleunigungsvorrichtung (20) an die gegebenenfalls bereits im Möbelkorpus oder an einer Schublade montierte Führungsschiene (10) angebracht werden. Hierzu wird die kombinierte Verzögerungs- und Beschleunigungsvorrichtung (20) so an die Führungsschiene (10) angesetzt, dass der längste Hintergriffszapfen (36) die Lasche (16) untergreift. Die beiden Formschlusselemente (16, 36) bilden eine Klemmverbindung (2). Hierbei kommt die Auflagefläche (41) zur Anlage an die Montagefläche (15) der Führungsschiene (10). Auch die Gleitflächen (47, 48) liegen beispielsweise auf der Montagefläche (15) auf. Beim weiteren Einschieben der kombinierten Verzögerungs- und Beschleunigungsvorrichtung (20) in der Montagerichtung (14), beispielsweise nach einem Hub von 3 Millimetern, hintergreifen auch die Hintergriffszapfen (37) und (38) die Laschen (17, 18) der Führungsschiene (10) zur Bildung weiterer Klemmverbindungen (2). Der Montagehub wird fortgesetzt, bis die Rastnase (42) in die Längsnut (12) einrastet. Die Montagerichtung (14) ist im Ausführungsbeispiel parallel zu der Hauptwirkungsrichtung (45) der kombinierten Verzögerungs- und Beschleunigungsvorrichtung (20).

Die so montierte Führungsvorrichtung (1) wird beispielsweise in einer Schublade eingesetzt. Diese hat einen z.B. einen Mitnehmerzapfen. Beim ersten Einschieben gleitet dieser z.B. entlang der Einführungsfläche (63) und greift zwischen die Aufnahmezapfen (57, 58) ein.

Beispielsweise beim Herausziehen der Schublade zieht der Mitnehmerzapfen das Mitnahmeelement (51) von der in den Figuren 1 und 3 dargestellten Endposition (65) in eine Parkposition. Hierbei wird die Kolbenstange ausgefahren und die Feder (82) gespannt. Sobald der Führungszapfen (54) seine Endlage erreicht hat, wird das Mitnahmeelement (51) geschwenkt. Beim weiteren Herausziehen der Schublade wird der Mitnehmerzapfen freigegeben. Die kombinierte Verzögerungs- und Beschleunigungsvorrichtung (20) verbleibt in der Parkposition.

Beim Wiedereinschieben der Schublade greift diese in einem an ihre geschlossene Endlage angrenzenden Teilhub mit dem Mitnehmerzapfen in die kombinierte Verzögerungs- und Beschleunigungsvorrichtung (20) ein. Das Mitnahmeelement (51) wird aus der Parkposition gelöst. Die Kolbenstange (75) wird eingefahren. Hierbei bewirkt die aus dem Verdrängungsraum verdrängte Luft eine Verzögerung der Schublade. Diese Verzögerung wird durch eine von der Beschleunigungsvorrichtung (81) verursachten Beschleunigung überlagert. Die Feder (82) entspannt sich und zieht die Schublade langsam in die geschlossene Endlage.

Zur Demontage der kombinierten Verzögerungs- und Beschleunigungsvorrichtung (20) wird beispielsweise das Trägergehäuse (21) mittig gegriffen. Hierbei wird die Rastnase (42) aus der Längsnut (12) herausgehoben. Danach kann die kombinierte Verzögerungs- und Beschleunigungsvorrichtung (20) aus der Führungsschiene (10) entgegen der Montagerichtung (14) herausgeschoben werden.

Es ist auch denkbar, dass die trägergehäuseseitigen Formschlusselemente (36 - 38) laschenartig und die führungsschienenseitigen Formschlusselemente (16 - 18) zapfenartig ausgebildet sind.

Auch ein anderer Aufbau der Verzögerungs- (71) und der Beschleunigungsvorrichtung (81) ist denkbar. So lange dieser im Schutzumfang der Ansprüche liegt.

### Bezugszeichenliste:

- 1: Führungsvorrichtung
- 2: Klemmverbindung

- 10: Führungsschiene
- 11: Endbereich
- 12: Aussparung, Längsnut
- 13: Durchbrüche
- 14: Richtung, Montagerichtung
- 15: Montagefläche
- 16: Formschlusselement, Lasche
- 17: Formschlusselement, Lasche
- 18: Formschlusselement, Lasche

- 20: Kombinierte Verzögerungs- und Beschleunigungsvorrichtung
- 21: Trägergehäuse
- 22: Führungsnut
- 23: Führungsnut
- 24: gerader Abschnitt
- 25: gerader Abschnitt
- 26: Ausnehmung
- 27: Ausnehmung
- 28: Befestigungsbereich
- 29: Führungssteg

- 31: Federaufnahme
- 33: Halteklammer
- 34: Abstützsteg
- 35: Abstützsteg
- 36: Formschlusselement, Hintergriffszapfen
- 37: Formschlusselement, Hintergriffszapfen
- 38: Formschlusselement, Hintergriffszapfen
- 39: Auflagesteg

- 41: Auflagefläche
- 42: Rastnase
- 43: Begrenzungswand
- 45: Hauptwirkungsrichtungen, Längsrichtungen
- 46: Gleitflächen
- 47: Gleitflächen
- 48: Gleitflächen

- 51: Mitnahmeelement
- 52: Grundkörper
- 53: Führungszapfen
- 54: Führungszapfen
- 55: Hintergriffselement
- 56: Hintergriffselement
- 57: Aufnahmezapfen
- 58: Aufnahmezapfen
- 59: Anschlagfläche

- 61: Kolbenstangenkopfaufnahme
- 62: Anschlagfläche
- 63: Einführungsfläche
- 64: Federaufnahme
- 65: Endposition

- 71: Verzögerungsvorrichtung
- 72: Zylinder-Kolben-Einheit
- 73: Zylinder
- 75: Kolbenstange
- 76: Zylinderkopf
- 77: Kolbenstangenkopf
- 81: Beschleunigungsvorrichtung
- 82: Feder, Zugfeder

## Patentansprüche

1. Führungsvorrichtung (1) mit einer ein Trägergehäuse (21) umfassenden kombinierten Verzögerungs- und Beschleunigungsvorrichtung (20), wobei das Trägergehäuse (21) mindestens zwei zueinander versetzte Formschlusselemente (36, 37; 37, 38; 36, 38) umfasst und wobei die Führungsschiene (10) mindestens zwei Formschlusselemente (16, 17; 17, 18; 16, 18) aufweist, die mit den trägergehäuseseitigen Formschlusselementen (36, 37; 37, 38; 36, 38) jeweils eine Klemmverbindung (2) bilden, und - wobei die trägergehäuseseitigen Formschlusselemente (36, 37; 37, 38; 36, 38) oder die führungsschienenseitigen Formschlusselemente (16, 17; 17, 18; 16, 18) zapfenartig ausgebildet sind und die jeweils anderen Formschlusselemente (16, 17; 17, 18; 16, 18; 36, 37; 37, 38; 36, 38) laschenartig ausgebildet sind, **dadurch gekennzeichnet**, - dass die zapfenartigen Formschlusselemente (36, 37; 37, 38; 36, 38; 16, 17; 17, 18; 16, 18) einseitig ein gespannte und in die gleiche Richtung (14) auskragende Hintergriffszapfen (36, 37; 37, 38; 36, 38; 16, 17; 17, 18; 16, 18) sind, - dass der erste bei der Montage in eine Lasche (16) ein greifende Hintergriffszapfen (36) der längste der Hintergriffszapfen (36 - 38) ist, - dass an den längsten Hintergriffszapfen (36) ein Auflage Steg (39) mit einer Auflagefläche (41) anschließt, - dass die Auflageflache (41) in einer Ebene mit Gleit flachen (46 - 48) der Hintergriffszapfen (36 - 38) liegt, - dass der Auflagesteg (39) eine normal zur Auflagefläche (41) orientierte Rastnase (42) umfasst, und - dass die Rastnase (42) in einer laschenseitigen Aussparung (12) sitzt.

2. Führungsvorrichtung (1) nach Anspruch 1, **dadurch gekennzeichnet, dass** das Trägergehäuse (21) die Rastnase (42) umfasst, die formschlüssig in der Aussparung (12) der Führungsschiene (10) sitzt.

3. Führungsvorrichtung (1) nach Anspruch 1, **dadurch gekennzeichnet, dass** der erste in diese Richtung (14) orientierte Hintergriffszapfen (36) der längste der Hintergriffszapfen (36 - 38) ist.

4. Führungsvorrichtung (1) nach Anspruch 3, **dadurch gekennzeichnet, dass** die Richtung (14) parallel ist zur Hauptwirkungsrichtung (45) der kombinierten Verzögerungs- und Beschleunigungsvorrichtung (20).

5. Führungsvorrichtung (1) nach Anspruch 3, **dadurch gekennzeichnet, dass** die Hintergriffszapfen (36 - 38) innerhalb des Hüllkörpers des Trägergehäuses (21) angeordnet sind.

6. Führungsvorrichtung (1) nach Anspruch 3, **dadurch gekennzeichnet, dass** der längste Hintergriffszapfen (36) an eine Begrenzungswand (43) des Trägergehäuses (21) angrenzt.

7. Führungsvorrichtung (1) nach Anspruch 1, **dadurch gekennzeichnet, dass** die Führungsschiene (10) mindestens drei Laschen (16 - 18) aufweist, deren Abstand mit dem Abstand der Einspannungen der Hintergriffszapfen (36 - 38) übereinstimmt.

8. Führungsvorrichtung (1) nach Anspruch 1, **dadurch gekennzeichnet, dass** die Öffnungsbreite der einzelnen Lasche (16 - 18) um 5 % breiter ist als die Breite eines Hintergriffszapfens (36 - 38).

## Claims

1. A guidance apparatus (1) including a combined retarding and accelerating mechanism (20) which comprises a carrier housing (21), said carrier housing (21) comprising at least two shape-lock elements (36, 37; 37, 38; 36, 38) mounted in a mutually offset relationship, and with the guide rail (10) comprising at least two shape-lock elements (16, 17; 17, 18; 16, 18) forming a clamping connection respectively and together with the shape-lock elements (36, 37; 37, 38; 36, 38) disposed on the carrier housing side, with either the carrier-housing-side shape-lock elements (36, 37; 37, 38; 36, 38) or the guide-rail-side shape-lock elements (16, 17; 17, 18; 16, 18) shaped to form pins and the respective complementary shape-lock elements (16, 17; 17, 18; 16, 18; 36, 37; 37, 38; 36, 38) shaped to form lugs, **characterized in that**
- the pin-shaped shape-lock elements (36, 37; 37, 38; 36, 38; 16, 17; 17, 18; 16, 18) form engagement pins (36, 37; 37, 38; 36, 38; 16, 17; 17, 18; 16, 18) secured at one end thereof and cantilevered in the same direction (14); **in that**
- the first engagement pin (36) engaging a lug (16) during assembly is the longest one of said engagement pins (36 - 38); **in that**
- the longest engagement pin (36) is followed by a bearing web (39) having an engagement surface (41); **in that**
- the engagement surface (41) is coplanar with slide surfaces (46 - 48) of said engagement pin (36 - 38); **in that**
- bearing web (39) comprises a detent nose (42) oriented normal to the engagement surface (41); and **in that**
- the detent nose (42) engages a recess (12) disposed on the lug side.

2. Guidance apparatus (1) as claimed in claim 1, **characterized in that** the carrier housing (21) comprises the detent nose (42) shape-locked within the recess (12) in the guide rail (10).

3. Guidance apparatus (1) as claimed in claim 1, **characterized in that** the first engagement pin (36) oriented in the direction (14) is the longest one of said engagement pins (36 - 38).

4. Guidance apparatus as (1) as claimed in claim 3, **characterized in that** the direction (14) extends in parallel with the main acting direction (45) of the combined retarding and accelerating mechanism (20).

5. Guidance apparatus (1) as claimed in claim 3, **characterized in that** the engagement pins (36 - 38) are located within the enveloping body of the carrier housing (21) .

6. Guidance apparatus as claimed in claim 3, **characterized in that** the longest one of said engagement pins (36) lies adjacent a wall (43) of the carrier housing (21).

7. Guidance apparatus (1) as claimed in claim 1, **characterized in that** the guide rail (10) has at least three lugs (16 - 18) of which the distance corresponds to the distance between the clamping means mounting the engagement pins (36 - 38).

8. Guidance apparatus (1) as claimed in claim 1, **characterized in that** the opening in each individual lug (16 - 18) is wider by 5 % than an engagement pin (36 - 38).

## Revendications

1. Dispositif de guidage (1) comprenant un dispositif combiné de décélération et d'accélération (20) comportant un boîtier support (21), le boîtier support (21) comprenant au moins deux éléments de formes complémentaires et décalés l'un par rapport à l'autre (36, 37 ; 37, 38 ; 36, 38) et le rail de guidage (10) présentant au moins deux éléments de formes complémentaires (16, 17 ; 17, 18 ; 16, 18) formant respectivement une liaison de serrage (2) avec les éléments de formes complémentaires du boîtier support (36, 37 ; 37, 38 ; 36, 38) et les éléments de formes complémentaires du boîtier support (36, 37 ; 37, 38 ; 36, 38) ou les éléments de formes complémentaires du rail de guidage (16, 17 ; 17, 18 ; 16, 18) étant conçus sous la forme de tenons et les autres éléments de formes complémentaires (16, 17 ; 17, 18 ; 16, 18 ; 36, 37 ;37, 38 ; 36, 38)) étant respectivement conçus sous la forme d'éclisses, **caractérisé en ce que** les éléments de formes complémentaires en forme de tenons (36, 37 ; 37, 38 ; 36, 38 ; 16, 17 ; 17, 18 ; 16, 18) sont des tenons d'engagement par l'arrière (36, 37 ; 37, 38 ; 36, 38 ; 16, 17 ; 17, 18 ; 16, 18) serrés unilatéralement et disposés en saillie dans la même direction (14), que le premier tenon d'engagement par l'arrière (36) qui s'engage dans une éclisse (16) lors du montage est le plus long des tenons d'engagement par l'arrière (36 - 38), qu'une bordure d'appui (39) avec une surface d'appui (41) est raccordée au plus long des tenons d'engagement par l'arrière (36), que la surface d'appui (41) est située dans un plan avec des surfaces de glissement (46 - 48) des éléments d'engagement par l'arrière (36 - 38), que la bordure d'appui (39) comporte un ergot d'arrêt (42) orienté perpendiculairement à la surface d'appui (41) et que l'ergot d'arrêt (42) est engagé dans un évidement (12) de l'éclisse.

2. Dispositif de guidage (1) selon la revendication 1, **caractérisé en ce que** le boîtier support (21) comprend l'ergot d'arrêt (42) qui est engagé par complémentarité de forme dans l'évidement (12) du rail de guidage (10).

3. Dispositif de guidage (1) selon la revendication 1, **caractérisé en ce que** le premier tenon d'engagement par l'arrière (36) orienté dans cette direction (14) est le plus long des tenons d'engagement par l'arrière (36 - 38).

4. Dispositif de guidage (1) selon la revendication 3, **caractérisé en ce que** la direction (14) est parallèle à la direction d'action principale (45) du dispositif combiné de décélération et d'accélération (20).

5. Dispositif de guidage (1) selon la revendication 3, **caractérisé en ce que** les tenons d'engagement par l'arrière (36 - 38) sont disposés à l'intérieur du corps enveloppe du boîtier support (21).

6. Dispositif de guidage (1) selon la revendication 3, **caractérisé en ce que** le tenon d'engagement par l'arrière (36) le plus long est adjacent à une paroi de délimitation (43) du boîtier support (21).

7. Dispositif de guidage (1) selon la revendication 1, **caractérisé en ce que** le rail de guidage (10) comporte au moins trois éclisses (16 - 18) dont l'écartement correspond à l'écartement des points de fixation des tenons d'engagement par l'arrière (36 - 38).

8. Dispositif de guidage (1) selon la revendication 1, **caractérisé en ce que** la largeur d'ouverture de chaque éclisse (16 - 18) est plus large de 5 % que la largeur d'un tenon d'engagement par l'arrière (36 - 38).
